# FASCICULE DE BREVET EUROPEEN

(11) **EP 0 618 125 B1**
(45) Date de publication et mention de la délivrance du brevet: **19.06.1996**
(21) Numéro de dépôt: 94400475.3
(22) Date de dépôt: 07.03.1994
(51) Int. Cl.: B61D 23/02

(54) **Emmarchement mobile pour porte de véhicule ferroviaire**
Schwenkbarer Einstieg für eine Tür eines Eisenbahnfahrzeuges
Pivoting footstep for a door of a railway vehicle

(30) Priorité: 29.03.1993 FR 9303594
(43) Date de publication de la demande: 05.10.1994
(73) Titulaire: A.N.F. INDUSTRIE, F-59154 Crespin (FR)
(72) Inventeur: Ancelet, Francis, F-59144 Jenlain (FR)
(74) Mandataire: Bertrand, Didier

(56) Documents cités:
- EP-A- 0 345 706
- EP-A- 0 348 928
- CH-A- 663 765
- DE-A- 3 320 267
- US-A- 1 627 749

## Description

L'invention concerne un emmarchement mobile pour porte de véhicule ferroviaire, comprenant une marche pivotante à au moins deux positions, à savoir une position relevée effacée en retrait par rapport au gabarit et une position horizontale d'utilisation.

Le principe d'un tel emmarchement est connu, par exemple par les documents FR-A-2632592 et FR-A-2633576. On sait que ces marches escamotables sont nécessaires pour tenir compte des différentes hauteurs de quais d'un réseau ferroviaire.

Cependant les emmarchements connus sont d'une construction complexe : la marche pivote sur un axe lui-même mobile, et surtout un système de tringlerie sert à manoeuvrer la marche. Ces ensembles sont fragiles et prennent beaucoup de place de sorte qu'on est obligé d'en loger une partie entre les deux longerons de bas de caisse. De ce fait, l'accès pour l'entretien et les réparations éventuelles est rendu difficile. De plus, ces systèmes, du fait de leur complexité, sont sensibles à l'environnement extérieur (neige, glace, poussières, etc.)

L'invention a pour but de proposer un autre système d'emmarchement mobile, qui soit robuste et d'un faible encombrement, de manière à pouvoir le loger entièrement à l'extérieur des longerons du bas de caisse.

Selon l'invention la marche est solidaire d'un arbre pivotant sur des paliers autour d'un axe fixe, disposé parallèlement au longeron de bas de caisse et à proximité de celui-ci, ledit arbre se prolongeant longitudinalement par une partie de vis engrenant avec un écrou bloqué en rotation et coulissant longitudinalement, l'écrou recevant son mouvement longitudinal dans le sens conduisant à l'abaissement (par rotation autour de l'axe) de la marche d'un premier dispositif moteur disposé longitudinalement, et dans l'autre sens d'un second dispositif moteur également disposé longitudinalement, les deux dispositifs moteurs étant logés dans un boîtier de faible épaisseur disposé sur la face extérieure du longeron en dessous et au voisinage de l'emmarchement.

Il va de soi qu'au lieu d'un seul arbre moteur, on peut prévoir plusieurs arbres ou demi-arbres, et notamment deux demi-arbres situés aux extrémités de la marche.

Avantageusement le premier dispositif moteur est constitué d'au moins un vérin pneumatique, et de préférence de deux vérins pour des raisons de sécurité.

Le second dispositif moteur peut aussi être constitué d'au moins un vérin pneumatique, mais il est de préférence constitué d'un dispositif de rappel mécanique, et notamment d'un dispositif à ressort de compression, comprenant de préférence au moins deux ressorts en parallèle.

Alternativement, le premier et le second dispositifs moteurs peuvent être constitués par un même vérin pneumatique double effet.

Sur l'arbre moteur, la partie de vis est constituée par des cannelures hélicoïdales à faible angle d'inclinaison, ce qui permet d'obtenir le couple nécessaire tout en ayant un diamètre et donc un encombrement total, très faible. Les cannelures sont de préférence à section carrée et l'angle d'inclinaison est voisin de 10°.

Le mécanisme de manoeuvre conforme à l'invention peut se monter facilement sur les longerons d'une caisse ferroviaire, est facile d'accès depuis l'extérieur, offre un encombrement réduit, est compact et peut être enfermé dans un carter étanche le mettant à l'abri des salissures et projections auxquelles sa position l'expose.

D'autres caractéristiques et avantages de l'invention ressortiront de la description suivante d'un mode préféré de réalisation de l'invention. Il sera fait référence aux dessins annexés sur lesquels :
. La figure 1 est une vue de face d'une voiture ferroviaire, montrant l'emmarchement de deux portes en position escamotée.
. La figure 2 est une vue en coupe partielle de face au niveau de l'emmarchement montrant le mécanisme d'entraînement de la marche mobile, celle-ci étant représentée en position escamotée et au voisinage d'une de ses extrémités seulement.
. Les figures 3 à 7 sont des coupes respectives de la figure 2 au niveau des lignes III-III à VII-VII, la marche étant représentée en position d'ouverture complète ou partielle pour plus de clarté.

On voit sur la figure 1 une extrémité de voiture ferroviaire 1, dont la caisse est supportée par des longerons 2 reposant eux-mêmes par des traverses sur des bogies 3. Au niveau des portes 4, les emmarchements 5 conformes à l'invention comprennent la marche mobile 6 proprement dite, en position verticale escamotée sur la figure 1, et son carter 7 abritant le mécanisme de manoeuvre. Le carter 7 s'étend sous la marche 6 et déborde latéralement. Il est entièrement plaqué contre le longeron 2.

La marche mobile 6 comprend un nez de marche 8, réalisé dans un matériau profilé convenable, par exemple en aluminium, solidarisé grâce à des moyens d'assemblage frangibles 9, à une partie pivotante 10 avantageusement moulée. Celle-ci comporte, à ses extrémités, un manchon 11 entourant un arbre 12 (ou demi-arbre) sur lequel il est bloqué en rotation par une clavette 13. Un manchon intermédiaire 11' (cf. figure 1) est également prévu.

Une extrémité de l'arbre 12 est reçue en rotation autour d'un axe fixe parallèle du longeron et à proximité de lui, dans un palier 14 logé sous la marche et réalisé dans un boîtier moulé 27 fixé au longeron 2, tandis que l'extrémité extérieure de l'arbre 12 est pourvue sur une cartaine portion 15 de sa longueur de cannelures hélicoïdales, cette portion formant vis étant reçue en rotation dans un écrou 16 monté coulissant sur un arbre lisse de guidage 17 parallèle à l'arbre d'entraînement 12, et situé au dessus de lui. L'écrou 16 comporte un filetage complémentaire de celui de la vis 15. L'arbre 17 de guidage est fixé à ses extrémités au boîtier 27.

L'arbre 12 se prolonge au delà de sa partie de vis 15 par un embout 18 portant des cames 19 venant, pendant la rotation de l'arbre, enclencher et déclencher des contacts pneumatiques 20, ouvrant et fermant des passages d'air comprimé destinés aux vérins du mécanisme de manoeuvre.

L'écrou 16 est sollicité en mouvement, à sa partie inférieure, d'un côté par les têtes 21 des tiges de deux vérins pneumatiques 22 disposés latéralement et superposés et de l'autre côté, par deux ressorts de compression parallèles superposés 23,24. Chaque ressort 23,24 est éventuellement composé de plusieurs ressorts, en série, par exemple d'un ressort 23 guidé par une tige intérieure 25 liée à l'écrou 16, et d'un ressort 24 guidé dans un alésage 26 du boîtier de mécanisme 27.

Les deux boîtiers de mécanisme 27, à l'extrémité des marches, sont par exemple réalisés en fonderie, et reliés par une poutre de liaison 28 réalisée en acier mécano-soudé. La poutre de liaison 28 comporte en son milieu un palier 29 recevant un arbre de pivotement destiné au manchon intermédiaire 11'.

L'ensemble est recouvert d'un carter 7, éventuellement en plusieurs parties.

Comme le montrent bien les figures 3 à 7, l'ensemble du mécanisme de manoeuvre occupe très peu d'espace : son épaisseur est juste celle qui est nécessaire au diamètre des arbres, ressorts, vérins, etc. superposés, à savoir environ 5 cm.

Le fonctionnement du dispositif de l'invention est le suivant.

La marche 6 est normalement dans sa position relevée escamotée, le mécanisme étant dans la position représentée en figure 2 : l'écrou 16 est repoussé complètement vers l'extérieur par les ressorts 23,24 dont la force est suffisante pour s'opposer à la descente de la marche par gravité.

Lorsqu'il convient de descendre la marche, les vérins 22 sont actionnés, leurs tiges sortent et poussent l'écrou 16 vers la marche (vers la gauche sur la figure 2) ; dans sa translation forcée à gauche, l'écrou 16 est bloqué en rotation par l'arbre lisse 17 : il contraint la vis 15 de l'arbre 12 à tourner dans l'écrou 16 ; cette rotation de la vis 15, c'est-à-dire de l'arbre 12, entraîne celle de la partie pivotante 10 et donc du nez de marche 8. La figure 4 montre en pointillés des positions intermédiaires de la marche, et en traits pleins, la position finale horizontale de la marche.

Pour escamoter à nouveau la marche, il suffit de couper l'alimentation en air comprimé des vérins simple effet 22. La force des ressorts 23,24 est alors suffisante pour repousser l'écrou 16 vers la droite à l'encontre de la résistance due au moment exercé par la marche sur l'arbre 12.

On notera qu'en cas de défaillance imprévue du circuit d'air comprimé, les ressorts de rappel 23,24 relèvent automatiquement la marche, assurant ainsi la sécurité de l'ensemble.

Naturellement, on pourrait inverser la position des ressorts et celle des vérins, en modifiant le sens d'enroulement des cannelures de la vis 15.

Selon une variante de réalisation, on peut remplacer les vérins simple effet 22 par des vérins double effet dont la tête de tige est accrochée à l'écrou 16, et supprimer les ressorts 23,24. Le mouvement de la marche est alors déterminé dans un sens et dans l'autre par la poussée et la traction des vérins.

Pour ne pas perdre l'avantage de la sécurité de remontée automatique qu'offrent les ressorts, il est avantageux de prévoir que la remontée de la marche s'effectue grâce à une réserve d'air comprimé (accumulateur pneumatique) qui assure le relevage de la marche même en cas d'absence d'énergie.

## Revendications

1. Emmarchement mobile pour porte (4) de véhicule ferroviaire, comprenant une marche pivotante (6) à au moins deux positions, à savoir une position relevée effacée en retrait par rapport au gabarit et une position horizontale d'utilisation,
caractérisé en ce que la marche (6) est solidaire d'un arbre (12) pivotant sur un axe fixe, disposé parallèlement au longeron (2) de bas de caisse et à proximité de celui-ci, ledit arbre (12) se prolongeant longitudinalement par une partie de vis (15) engrenant avec un écrou (16) bloqué en rotation et coulissant longitudinalement, l'écrou (16) recevant son mouvement longitudinal dans le sens conduisant à l'abaissement de la marche d'un premier dispositif moteur (22) disposé longitudinalement, et dans l'autre sens d'un second dispositif moteur (23,24) également disposé longitudinalement, les deux dispositifs moteurs (22;23,24) étant logés dans un boîtier (27) de faible épaisseur disposé sur la face extérieure du longeron (2) en dessous et au voisinage de l'emmarchement.

2. Emmarchement selon la revendication 1, caractérisé en ce que le premier dispositif moteur (22) est constitué d'au moins un vérin pneumatique.

3. Emmarchement selon l'une quelconque des revendications 1 ou 2, caractérisé en ce que le second dispositif moteur est constitué d'au moins un vérin pneumatique.

4. Emmarchement selon l'une quelconque des revendications 1 ou 2, caractérisé en ce que le second dispositif moteur est constitué d'un dispositif de rappel mécanique (23,24).

5. Emmarchement selon la revendication 4, caractérisé en ce que le dispositif de rappel est un dispositif à ressort de compression (23,24).

6. Emmarchement selon l'une quelconque des revendications 1 ou 2, caractérisé en ce que le premier et le second dispositifs moteurs sont constitués par un même vérin pneumatique double effet.

7. Emmarchement selon l'une quelconque des revendications 1 à 6, caractérisé en ce que la partie de vis (15) est constituée par des cannelures hélicoïdales à faible angle d'inclinaison.

## Claims

1. Pivoting footstep for the door (4) of a railway vehicle, comprising a pivoting step (6) with at least two positions, i.e. a raised, concealed position retracted with respect to the form, and a horizontal position of use,
characterised in that the step (6) is integral with a shaft (12) pivoting on a fixed axis, disposed parallel to the longitudinal base member (2) of the casing and close to the latter, said shaft (12) being extended longitudinally by a threaded portion (15) engaging with a nut (16) which is secured against rotation, and sliding longitudinally, said nut (16) receiving its longitudinal movement, in the direction leading to lowering of the step, from a first motive means (22) disposed longitudinally, and in the other direction from a second motive means (23, 24) likewise disposed longitudinally, the two motive means (22; 23, 24) being housed in a casing (27) of small width disposed on the external surface of the longitudinal base member (2), beneath and in the vicinity of the footstep.

2. Footstep according to claim 1, characterised in that the first motive means (22) comprises at least one pneumatic jack.

3. Footstep according to any one of claims 1 or 2, characterised in that the second motive means comprises at least one pneumatic jack.

4. Footstep according to any one of claims 1 or 2, characterised in that the second motive means comprises a mechanical return means (23, 24).

5. Footstep according to claim 4, characterised in that the return means is a compressive spring device (23, 24).

6. Footstep according to any one of claims 1 or 2, characterised in that the first and the second motive means comprise the same, double-acting jack.

7. Footstep according to any one of claims 1 to 6, characterised in that the threaded portion (15) comprises helical ribs with a low pitch angle.

## Patentansprüche

1. Schwenkbarer Einstieg für eine Tür (4) eines Eisenbahnwagens, der eine in mindestens zwei Positionen schwenkbare Stufe aufweist, nämlich eine im Verhältnis zur Spurlehre hochgezogene, rückgestellt vertiefte und eine horizontale Benutzungsposition,
dadurch gekennzeichnet, daß die Stufe (6) aus einem Stück mit einer auf einer festen Achse drehbar gelagerten Welle (12) besteht, die parallel zur Rahmenwange (2) des Karosseriebodens und nahe desselben angeordnet ist, wobei die Welle (12) sich längs mittels eines Schneckenteils (15), das mit einer drehfesten und längsverschiebbaren Mutter (16) ineinandergreift, verlängert ist, wobei die Mutter (16) ihre Längsbewegung in der Richtung, die zur Absenkung der Stufe einer ersten, längs angeordneten Antriebsvorrichtung (22) führt und in der anderen Richtung von einer ebenfalls längs angeordneten, zweiten Antriebsvorrichtung (23, 24) erhält, wobei die beiden Antriebsvorrichtungen (22; 23, 24) in einem Gehäuse (27) geringer Stärke, das auf der Außenseite der Rahmenwange (2) unterhalb und in Nachbarschaft mit dem Einstieg angeordnet ist, gelagert sind.

2. Einstieg nach Anspruch 1,
dadurch gekennzeichnet, daß die erste Antriebsvorrichtung (22) aus mindestens einem Pneumatikzylinder aufgebaut ist.

3. Einstieg nach Anspruch 1 oder 2,
dadurch gekennzeichnet, daß die zweite Antriebsvorrichtung aus mindestens einem Pneumatikzylinder aufgebaut ist.

4. Einstieg nach Anspruch 1 oder 2,
dadurch gekennzeichnet, daß die zweite Antriebsvorrichtung aus einer mechanischen Rückstellvorrichtung (23, 24) aufgebaut ist.

5. Einstieg nach Anspruch 4,
dadurch gekennzeichnet, daß die Rückstellvorrichtung eine Zusammendrückfedervorrichtung (23, 24) ist.

6. Einstieg nach Anspruch 1 oder 2,
dadurch gekennzeichnet, daß die erste und zweite Antriebsvorrichtung aus ein und demselben doppeltwirkenden Pneumatikzylinder aufgebaut ist.

7. Einstieg nach einem der Ansprüche 1 bis 6,
dadurch gekennzeichnet, daß das Schneckenteil (15) aus Schraubennuten mit niedrigem Neigungswinkel aufgebaut ist.
